# EUROPÄISCHE PATENTSCHRIFT

(11) **EP 3 406 002 B1**
(45) Veröffentlichungstag und Bekanntmachung des Hinweises auf die Patenterteilung: **11.03.2020**
(21) Anmeldenummer: 17704160.5
(22) Anmeldetag: 17.01.2017
(51) Int. Cl.: H01R 13/506, H01R 13/518, H01R 13/514

(54) **HALTERAHMEN MIT FÜHRUNGSELEMENT FÜR STECKVERBINDERMODULE**
HOLDING FRAME WITH A GUIDING ELEMENT FOR PLUG CONNECTOR MODULES
CADRE DE RETENUE AVEC UN ÉLÉMENT DE GUIDAGE POUR MODULES DE CONNECTEUR ENFICHABLE

(30) Priorität: 19.01.2016 DE 102016100794
(43) Veröffentlichungstag der Anmeldung: 28.11.2018
(73) Patentinhaber: Harting Electric GmbH & Co. KG, 32339 Espelkamp (DE)
(72) Erfinder: SCHÖNFELD, Alexander, 49086 Osnabrück (DE); HERBRECHTSMEIER, Heiko, 32257 Bünde (DE); MEIER, Heiko, 32425 Minden (DE)
(86) Internationale Anmeldenummer: PCT/DE2017/100022
(87) Internationale Veröffentlichungsnummer: WO 2017/125107

(56) Entgegenhaltungen:
- EP-A2- 1 353 412
- WO-A1-2015/085995
- CN-U- 202 084 755
- CN-U- 203 326 246

## Beschreibung

### Beschreibung

Die Erfindung geht aus von einem Halterahmen für Steckverbindermodule nach dem Oberbegriff des unabhängigen Anspruchs 1.

Derartige Halterahmen dienen zur Halterung von Steckverbindermodulen, wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen bzw. Trennen der Steckverbindung standhalten zu können.

### Stand der Technik

Aus den Druckschriften DE 197 07 120 C1 und EP 1 353 412 A2 ist ein Halterahmen für Steckverbindermodule bekannt. Der Halterahmen besteht aus zwei Hälften, die über ein Gelenk miteinander verbunden sind. In Ausnehmungen der Seitenflächen der jeweiligen Hälfte greifen Rasthaken der Steckverbindermodule ein. Das Gelenk beziehungsweise die endseitigen Gelenke sind in den Befestigungsenden des Halterahmens angeordnet. Beim Aufschrauben des Halterahmens auf eine Befestigungsfläche richten sich die Rahmenteile derart aus, dass die Seitenteile des Halterahmens rechtwinklig zur Befestigungsfläche ausgerichtet sind. Dadurch sind die Steckverbindermodule im Halterahmen fixiert.

Die Halterahmen werden, samt darin fixierten Steckverbindermodulen, im Steckverbindergehäuse eingebaut. Beim Zusammenstecken von einem Steckverbinder mit einem Gegensteckverbinder sollten die Steckverbindermodule passgenau zueinander ausgerichtet sein, da ansonsten der Verschleiß der Module auf der Steckseite hoch ist.

Die CN 202 084 755 U zeigt einen Halterahmen, der aus zwei Hälften besteht, die über ein Gelenk miteinander verbunden sind. Die Hälften können mithilfe einer Kontermutter in ihrer parallelen Position zueinander fixiert werden. In dieser Position können die Steckverbindermodule nicht aus dem Halterahmen herausfallen.

Die CN 202 084 755 U beschreibt einen Halterahmen, der eine Erdungsbuchse, ein Führungselement und eine Führungsschiene aufweist.

Um eine solche passgenaue Ausrichtung zu gewährleisten werden am Steckverbindergehäuse häufig Führungsmittel vorgesehen. Oftmals korrelieren solche Führungsmittel aber nicht exakt zur Einbaulage des Halterahmens, so dass sensible Steckverbindermodule dennoch einem nennenswerten Verschleiß unterliegen.

### Aufgabenstellung

Die Aufgabe der Erfindung besteht darin, einen Halterahmen vorzuschlagen, bei welchem die Steckverbindermodule beim Steckvorgang einem geringen Verschleiß unterliegen.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

In dem erfindungsgemäßen Halterahmen sind Steckverbindermodule einsetzbar. Der Halterahmen wird nach dem Einsetzen der Steckverbindermodule in ein Steckverbindergehäuse eingeschraubt.

Der Halterahmen weist Mittel zur Führung auf, wodurch der Halterahmen zu einem zweiten Halterahmen in Steckrichtung passgenau ausrichtbar ist. Beide Halterahmen sind dabei in einem Steckverbindergehäuse oder in einem so genannten Anbauflansch eingebaut. Eine passgenaue Ausrichtung bedeutet, dass die beiden Halterahmen parallel zueinander stehen und die Rahmenränder bzw. die Steckverbindermodule exakt zueinander fluchten. Dadurch wird gewährleistet, dass die in den Halterahmen enthaltenen Steckverbindermodule verschleißarm zusammengesteckt werden können.

Vorzugsweise besteht der Halterahmen aus zwei miteinander verbindbaren Hälften, einer ersten Hälfte und einer zweiten Hälfte. Die beiden Hälften sind über eine gelenkige Verbindung miteinander verbunden. Über das Gelenk kann der Halterahmen in eine offene Position gebracht werden.

Vorteilhafterweise weist der Halterahmen eine Trennungsebene auf, die parallel zu den Längsseiten der Hälften verläuft. Wie oben beschrieben verfügt der Halterahmen über Gelenke, mit denen die Hälften gelenkig miteinander verbundenen sind und in eine offene Position und eine geschlossene Position gebracht werden können.

In der offenen Position kann der Halterahmen mit Steckverbindermodulen bestückt werden. Mit offener Position ist gemeint, dass die Hälften entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften können die Steckverbindermodule besonders leicht in den Halterahmen eingelegt werden.

In der geschlossenen Position werden die Steckverbindermodule im Halterahmen fixiert. In der geschlossenen Position nehmen die Hälften einen Winkel von etwa 180° beziehungsweise genau 180° zueinander ein. Die Hälften stehen also in der geschlossenen Position im Wesentlichen parallel zueinander.

In einer vorteilhaften Ausführungsform der Erfindung bestehen die Mittel zur Führung aus einem Führungselement und einer Führungsschiene. Hierdurch kann eine kostengünstige Führung realisiert werden.

Besonders vorteilhaft ist es, wenn das Führungselement außerdem Fixiermittel aufweist mit denen die Hälften in einer parallelen bzw. geschlossenen Position zueinander fixierbar sind. Dadurch übernimmt das Führungselement eine Doppelfunktion. Die Halterahmen können miteinander in der geschlossenen Position fixiert werden, so dass keine Steckverbindermodule herausfallen können und gleichzeitig kann durch den Halterahmen eine exakte Führung beim Steckvorgang realisiert werden. Da bei den Halterahmen ohnehin derartige Fixiermittel vorgesehen werden sollten, ist diese Variante besonders einfach handhabbar, da nicht mehr Teile verwendet werden als üblich. Außerdem ist diese Variante kostengünstig, da keine weiteren Bauteile hinzukommen, sondern lediglich ein notwendiges Bauteil für eine Doppelfunktion umgestaltet werden muss.

Vorzugsweise weist das Führungselement eine Führungshülse auf, die auf eine Führungsschiene des zweiten Halterahmens aufgreifbar ist. Die dafür erforderliche Führungsschiene ist ebenfalls am Halterahmen angebracht. In der Regel werden zwei mit Steckverbindermodulen bestückte Halterahmen zusammengesteckt. Dabei greift die Führungshülse des Führungselements des ersten Halterahmens auf die Führungsschiene des zweiten Halterahmens ein und umgekehrt.

Vorteilhaft ist es wenn der Halterahmen eine Erdungsbuche und einen Erdungsstift aufweist. In der Regel wird der Erdungsstift des ersten Halterahmens in die Erdungsbuchse des zweiten Halterahmens geführt und umgekehrt. Dadurch wird eine zuverlässige und technisch in vielen Fällen notwendige Erdung erreicht.

In einer ganz besonders vorteilhaften Ausführungsform der Erfindung ist die Führungsschiene an der Erdungsbuchse angeformt. Dadurch braucht kein zusätzliches abstehendes Teil am Halterahmen angeformt zu werden. Der erfindungsgemäße Halterahmen ist dadurch weiterhin genauso handhabbar wie die technisch ältere Version ohne Führungsmittel.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung zwei Halterahmen mit Steckverbindermodulen, die miteinander gesteckt werden,
- Fig. 2: eine perspektivische Darstellung zwei Halterahmen mit Steckverbindermodulen, die miteinander gesteckt sind,
- Fig. 3: eine perspektivische Darstellung eines Führungselements,
- Fig. 4: eine weitere perspektivische Darstellung eines Führungselements und
- Fig. 5: ein perspektivischer Ausschnitt eines Halterahmens.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt zwei mit Steckverbindermodulen 19 gefüllte Halterahmen 1, 1', die miteinander gesteckt werden. In der Regel sind die Halterahmen 1, 1' in ein Steckverbindergehäuse oder einen Anbauflansch eingebaut. Das Steckverbindergehäuse bzw. der Anbauflansch werden aus darstellerischen Gründen nicht gezeigt. Der Halterahmen besteht im Wesentlichen aus zwei Hälften 4, 5, die über ein Gelenk miteinander verbunden sind.

Der Halterahmen 1, 1' weist eine Trennungsebene A auf, die parallel zu den Längsseiten der Hälften 4, 5 verläuft. Die gelenkige Verbindung des Halterahmens 1 ist in Figur 5 zu sehen. Eine Hälfte 5 weist an den jeweiligen Stirnseiten einen Gelenkkopf 2 auf, der in eine dafür vorgesehene Gelenkaufnahme 3 der gegenüberstehenden Hälfte 4 eingreift. In Figur 5 ist die offene Position des Halterahmens 1 gezeigt. In der offenen Position kann der Halterahmen 1 mit Steckverbindermodulen 19 bestückt werden. Die Hälften 4, 5 stehen in der geschlossenen Position parallel zueinander.

Das Führungselement 6 wird in zwei verschiedenen Perspektiven in den Figuren 3 und 4 gezeigt. Das Führungselement 6 besteht im Wesentlichen aus einer flachen Ebene 7 von der einseitig ein hakenförmiges Fixierelement 8 und anderseitig eine Führungshülse 9 jeweils senkrecht abstehen. Über das hakenförmige Fixierelement 8 können die Hälften 4, 5 des Halterahmens 1 miteinander in der geschlossenen Position fixiert werden.

Der Halterahmen 1, 1' weist eine Erdungsbuchse 11 und einen Erdungsstift 12 auf. Werden zwei Halterahmen 1, 1' miteinander gesteckt greift der Erdungsstift 12' des einen Halterahmens 1' in die Erdungsbuchse 11 des anderen Halterahmens 1 ein. Das System aus Erdungsbuchse 11 und Erdungsstift 12 ist selbst nicht für eine Führung der beiden Halterahmen 1, 1' zueinander geeignet. Bei einem Stift- und Buchsensystem muss immer etwas Spiel vorhanden sein. Dieses Spiel könnte den Steckverbindermodulen 19 bereits Schaden und den Verschleiß erhöhen.

An der Erdungsbuchse 11, 11' ist eine Führungsschiene 13 angeformt. Die Führungshülse 9 des Führungselements 6 greift auf die Führungsschiene 13 auf, wenn zwei Halterahmen 1, 1' zusammengesteckt werden. Die Innenwand 10 der Führungshülse 9 gleitet dabei auf der Führungsschiene 13. Die Halterahmen 1, 1' werden durch die Führungsmittel 6, 13 exakt zueinander ausgerichtet. Die Steckverbindermodule 19 werden verschleißarm kontaktiert. Bei den Steckverbindermodulen 19 handelt es sich um pneumatische Module. Derartige Steckverbindermodule 19 sind besonders verschleißempfindlich wenn sie nicht exakt zueinander ausgerichtet gesteckt werden, da sie steckseitig luftdicht sein müssen.

Zum Einfügen der Steckverbindermodule 19 wird der Halterahmen 1, 1' wie oben beschrieben in eine geöffnete Position gebracht, so dass die Steckverbindermodule 19 eingesetzt werden können. Anschließend werden die Rahmenhälften 4, 5 wie oben beschrieben in eine geschlossene Position gebracht, wobei die Halterungsmittel 20 in die Ausnehmungen 23 gelangen und ein sicherer, formschlüssiger Halt der Steckverbindermodule 19 in dem Halterahmen 1 bewirkt wird.

Halterahmen mit Führungselement für Steckverbindermodule

**Bezugszeichenliste**

| | | | |
|---|---|---|---|
| 1 | Halterahmen | 11 | Erdungsbuchse |
| 2 | Gelenkkopf | 12 | Erdungsstift |
| 3 | Gelenkaufnahme | 13 | Führungsschiene |
| 4 | Hälfte | | |
| 5 | Hälfte | | |
| 6 | Führungselement | | |
| 7 | Ebene | | |
| 8 | Fixierelement | | |
| 9 | Führungshülse | 19 | Steckverbindermodul |
| 10 | Innenwand | 20 | Halterungsmittel |
| A | Trennungsebene | 23 | Ausnehmung |

## Patentansprüche

1. Halterahmen (1), in welchen Steckverbindermodule (19) einsetzbar sind, wobei der Halterahmen (1) Mittel zur Führung aufweist, wodurch der Halterahmen (1) zu einem zweiten Halterahmen (1') in Steckrichtung passgenau ausrichtbar ist, dass die Mittel zur Führung aus einem Führungselement (6) und einer Führungsschiene (13) bestehen, dass der Halterahmen (1, 1') eine Erdungsbuchse (11) und einen Erdungsstift (12, 12') aufweist und die Führungsschiene (13) an der Erdungsbuchse (11) angeformt ist, **dadurch gekennzeichnet, dass** der Halterahmen (1) aus zwei miteinander verbindbaren Hälften (4, 5), einer ersten Hälfte (4) und einer zweiten Hälfte (5) besteht, dass das Führungselement (6) Fixiermittel (8) aufweist mit denen die Hälften (4, 5) in einer parallelen Position zueinander fixierbar sind, dass das Führungselement (6) eine Führungshülse (9) aufweist, die auf die Führungsschiene (13) des zweiten Halterahmens (1') aufgreifbar ist.

2. Halterahmen (1) nach Anspruch 1
**dadurch gekennzeichnet,**
- **dass** der Halterahmen (1) eine Trennungsebene (A) aufweist, die parallel zu den Längsseiten der Hälften (4, 5) verläuft,
- **dass** der Halterahmen (1) über Gelenke (2, 3) verfügt, mit denen die Hälften (4, 5) gelenkig miteinander verbunden sind.

3. System bestehend aus einem ersten Halterahmen (1) und einem zweiten Halterahmen (1'), jeweils ausgeführt gemäß Anspruch 1 **dadurch gekennzeichnet, dass**
- ein erstes Führungselement (6) des ersten Halterahmens (1) auf eine zweite Führungsschiene (13') des zweiten Halterahmens (1') aufgreift
und
- ein zweites Führungselement (6') des zweiten Halterahmens (1') auf eine erste Führungsschiene (13) des ersten Halterahmens (1) aufgreift.

4. System nach vorstehendem Anspruch
**dadurch gekennzeichnet, dass**
- dass das System zumindest zwei pneumatische Steckverbindermodule (19) aufweist,
- dass der erste Halterahmen (1) ein erstes pneumatisches Steckverbindermodul (19) umfasst und der zweite Halterahmen (1') ein zweites pneumatisches Steckverbindermodul (19') umfasst und
- dass das erste pneumatische Steckverbindermodul (19) mit dem zweiten pneumatischen Steckverbindermodul (19') steckbar zueinander ausgerichtet sind.

## Claims

1. Holding frame (1), in which plug-in connector modules (19) can be inserted,
wherein
the holding frame (1) has guiding means, whereby the holding frame (1) can be aligned in a precision-fitting manner in relation to a second holding frame (1') in the plug-in direction,
in that the guiding means comprise a guide element (6) and a guide rail (13),
in that the holding frame (1, 1') has a grounding socket (11) and a grounding pin (12, 12') and the guide rail (13) is formed on the grounding socket (11), **characterized in that** the holding frame (1) comprises two halves (4, 5) that can be connected to each other, a first half (4) and a second half (5),
**in that** the guide element (6) has fixing means (8), by which the halves (4, 5) can be fixed in a parallel position in relation to each other,
**in that** the guide element (6) has a guide sleeve (9), which can be gripped onto the guide rail (13) of the second holding frame (1').

2. Holding frame (1) according to Claim 1, **characterized in that**
- the holding frame (1) has a parting plane (A), which runs parallel to the longitudinal sides of the halves (4, 5),
- the holding frame (1) has joints (2, 3), by means of which the halves (4, 5) are hinged to each other.

3. System comprising a first holding frame (1) and a second holding frame (1'), each realized according to Claim 1,
**characterized in that**
- a first guide element (6) of the first holding frame (1) grips onto a second guide rail (13') of the second holding frame (1),
and
- a second guide element (6') of the second holding frame (1') grips onto a first guide rail (13) of the first holding frame (1).

4. System according to the preceding claim, **characterized in that**
- the system has at least two pneumatic plug-in connector modules (19),
- the first holding frame (1) comprises a first pneumatic plug-in connector module (19) and the second holding frame (1') comprises a second pneumatic plug-in connector module (19'), and
- the first pneumatic plug-in connector module (19) and the second pneumatic plug-in connector module (19') are aligned in relation to each other such that they can be plugged-in.

## Revendications

1. Cadre de retenue (1), dans lequel peuvent être insérés des modules de connecteur enfichable (19), le cadre de retenue (1) présentant des moyens de guidage de manière à ce que le cadre de retenue (1) puisse être orienté avec ajustement exact par rapport à un deuxième cadre de retenue (1') dans la direction d'enfichage,
en ce que les moyens de guidage sont constitués d'un élément de guidage (6) et d'un rail de guidage (13),
en ce que le cadre de retenue (1, 1') présente une prise de mise à la terre (11) et une broche de mise à la terre (12, 12') et le rail de guidage (13) est façonné sur la prise de mise à la terre (11), **caractérisé en ce que** le cadre de retenue (1) se compose de deux moitiés pouvant être connectées l'une à l'autre (4, 5), une première moitié (4) et une deuxième moitié (5),
**en ce que** l'élément de guidage (6) présente des moyens de fixation (8) avec lesquels les moitiés (4, 5) peuvent être fixées l'une par rapport à l'autre dans une position parallèle, et
l'élément de guidage (6) présente une douille de guidage (9) qui peut être engagée sur le rail de guidage (13) du deuxième cadre de retenue (1').

2. Cadre de retenue (1) selon la revendication 1,
**caractérisé en ce que**
- le cadre de retenue (1) présente un plan de séparation (A) qui s'étend parallèlement aux côtés longitudinaux des moitiés (4, 5), et
- le cadre de retenue (1) dispose d'articulations (2, 3) avec lesquelles les moitiés (4, 5) sont connectées de manière articulée l'une à l'autre.

3. Système constitué d'un premier cadre de retenue (1) et d'un deuxième cadre de retenue (1'), réalisés chacun selon la revendication 1,
**caractérisé en ce que**
- un premier élément de guidage (6) du premier cadre de retenue (1) s'engage sur un deuxième rail de guidage (13') du deuxième cadre de retenue (1') et
- un deuxième élément de guidage (6') du deuxième cadre de retenue (1') s'engage sur un premier rail de guidage (13) du premier cadre de retenue (1).

4. Système selon la revendication précédente,
**caractérisé en ce que**
- le système présente au moins deux modules de connecteur enfichable pneumatique (19),
- le premier cadre de retenue (1) comprend un premier module de connecteur enfichable pneumatique (19) et le deuxième cadre de retenue (1') comprend un deuxième module de connecteur enfichable pneumatique (19') et
- le premier module de connecteur enfichable pneumatique (19) et le deuxième module de connecteur enfichable pneumatique (19') sont orientés l'un par rapport à l'autre de manière à pouvoir être enfichés.
